# EUROPÄISCHE PATENTSCHRIFT

(11) **EP 1 241 814 B1**
(45) Veröffentlichungstag und Bekanntmachung des Hinweises auf die Patenterteilung: **28.06.2006**
(21) Anmeldenummer: 01106302.1
(22) Anmeldetag: 15.03.2001
(51) Int. Cl.: H04H 1/00, G08G 1/09, G04G 5/00

(54) **RDS-TMC-Rundfunkempfänger und Verfahren zum Kalibrieren eines internen Zeitgebers in einem Rundfunkempfänger**
RDS-TMC Broadcast Receiver and Method for Calibrating an Internal Clock of a Broadcast Receiver
Récepteur de Radiodiffusion RDS-TMC et Procédé de Calibration d'une Horloge Interne d'un Récepteur de Radiodiffusion

(43) Veröffentlichungstag der Anmeldung: 18.09.2002
(73) Patentinhaber: SIEMENS AKTIENGESELLSCHAFT, 80333 München (DE)
(72) Erfinder: Geurts, Joris, 5653 MH Eindhoven (NL); Moers, Paul, 5612 DP Eindhoven (NL)

(56) Entgegenhaltungen:
- WO-A-98/06021
- DE-A- 4 029 583
- DE-A- 4 036 851
- GB-A- 2 251 767

## Beschreibung

Die Erfindung betrifft ein Verfahren zum Betreiben eines RDS-TMC-Rundfunkempfängers nach dem Oberbegriff des Anspruchs 1. Weiterhin betrifft die Erfindung einen Rundfunkempfänger für den Empfang von RDS-TMC-Daten, der einen Tuner, einen mit dem Tuner verbundenen RDS-Decoder, einen Zeitgeber sowie eine zentrale Steuereinheit aufweist, die mit dem RDS-Decoder verbunden ist, wobei der Zeitgeber von der zentralen Steuereinheit mit RDS-Zeitdatensignalen synchronisiert ist und von der Steuereinheit unter Einbeziehung des Zeitgebersignals Zeitfenster festlegbar sind, innerhalb derer der Rundfunkempfänger zum Empfang von RDS-TMC-Daten bereit ist.

Entsprechende Rundfunkempfänger sind bekannt und werden kommerziell angeboten. Durch die Einführung des Radio-Data-Systems (RDS) konnte die Funktionalität von Rundfunkempfängern und hierbei insbesondere von Autoradios deutlich erhöht werden. Bei RDS handelt es sich um ein standardisiertes Verfahren zur Übertragung von Daten von den Rundfunkanstalten zu einem Rundfunkempfänger. Zu den übertragenen Daten gehören beispielsweise Angaben über alternative Frequenzen (AF), den Namen der Rundfunkanstalt (PS), den Programmtyp (PTY), die Kennzeichnung einer Verkehrsdurchsage (TA) oder auch die Übertragung einer Datums- und Zeitcodierung (CT). Der RDS-Standard ist in der internationalen Norm IEC 62106 festgeschrieben.

Eine Weiterentwicklung von RDS ist das so genannte RDS-TMC (TMC: Traffic-Message-Channel), mit dem Verkehrsmeldungen in codierter Form von einer Sendeanstalt an einen Rundfunkempfänger übertragen werden können. Der RDS-TMC-Standard ist unter anderem in der Europäischen Vornorm ENV 12313-1 beschrieben.

Aus der GB-A-2 251 767 ist ein Verfahren bekannt zur Gewinnung von RDS-TMC-Daten auf verschiedenen Kanälen.

Ein RDS-TMC-Rundfunkempfänger muss verschiedene Funktionen erfüllen, wozu insbesondere die Suche nach alternativen Frequenzen gehört. Hierzu muss der Tuner des Rundfunkempfängers kurzzeitig auf diese alternativen Frequenzen eingestellt werden, um die Empfangsqualität prüfen zu können. Gleichzeitig muss jedoch dafür gesorgt werden, dass während dieser Umschaltphasen auf eine andere Frequenz keine Verkehrsmeldungen verpasst werden. Dies kann insbesondere durch den so genannten RDS-TMC-Enhanced-Mode erreicht werden, der in der vorgenannten RDS-TMC-Norm näher beschrieben ist. Hierzu ist in der erwähnten Norm vorgesehen, dass die Übertragung der Verkehrsinformationen nur innerhalb festgelegter Zeitfenster erfolgt. Durch entsprechende Synchronisation dieser Zeitfenster mit den Prüfvorgängen zu alternativen Frequenzen kann das gewünschte Ziel erreicht werden. Im TMC-Enhanced-Mode wird jede Minute in eine ganzzahlige Anzahl von Zeitbereichen zerlegt. Jeder dieser Zeitbereiche wird wiederum in Unterbereiche aufgeteilt, in denen Verkehrsmeldungen übertragen oder nicht übertragen werden. In den Zeitbereichen, in denen keine Verkehrsmeldungen übertragen werden, kann dann ein kurzzeitiges Umschalten auf alternative Sendefrequenzen durchgeführt werden.

Um die Vorteile des TMC-Enhanced-Mode voll ausnutzen zu können, ist ein sehr genauer interner Zeitgeber in dem Rundfunkempfänger erforderlich. Durch die mit dem RDS-Signal übertragene Zeit- und Datumscodierung (CT) kann eine Synchronisation der internen Uhr mit dem CT-Signal erreicht werden. Da das CT-Signal jedoch nur in festgelegten Zeitabständen übertragen wird, ist in der Zwischenzeit die Zeitfestlegung und damit die Festlegung der einzelnen Zeitbereiche für den Empfang von Verkehrsnachrichten alleine von dem internen Zeitgeber abhängig. Insbesondere bei Autoradios, die innerhalb eines relativ großen Temperaturbereichs betrieben werden, können durch einen ungenauen Zeitgeber Zeitabweichungen auftreten, durch die Verkehrsinformationen verpasst werden.

Aus der WO 98/06021 ist ein Verfahren zur Kalibrierung eines internen Zeitgebers eines Computersystems mittels eines externen Zeitsignals bekannt.

Eine Aufgabe der Erfindung besteht darin, ein Verfahren zum Betreiben eines RDS-TMC-Rundfunkempfängers anzugeben, das eine höhere Zuverlässigkeit beim Empfang von codierten TMC-Verkehrsdaten im so genannten TMC-Enhanced-Mode erwarten lässt und zusätzlich Raum zur Durchführung weiterer RDS-Funktionen lässt. Eine weitere Aufgabe besteht schließlich darin, einen Rundfunkempfänger für den Empfang von RDS-TMC-Daten anzugeben, der im TMC-Enhanced-Mode arbeiten kann und bei dem sichergestellt ist, dass die von dem Rundfunkempfänger gesetzten Zeitfenster mit hoher Genauigkeit mit den normgemäßen bzw. den vom Rundfunksender gesetzten Zeitfenster übereinstimmen.

Die erstgenannte Aufgabe wird gelöst durch ein Verfahren zum Betreiben eines RDS-TMC-Rundfunkempfängers, der einen Tuner, einen mit dem Tuner verbundenen RDS-Decoder, einen Zeitgeber sowie eine zentrale Steuereinheit aufweist, die von dem RDS-Decoder RDS-TMC-Daten und periodisch Zeitdatensignale erhält, mit denen der Zeitgeber von der zentralen Steuereinheit synchronisiert wird, wobei von der Steuereinheit unter Einbeziehung des Zeitgebersignals Zeitfenster zwischen zwei aufeinander folgenden Zeitdatensignalen festgelegt werden, innerhalb derer der Rundfunkempfänger zum Empfang von neuen RDS-TMC-Daten bereit ist, wobei der Zeitgeber zusätzlich unter Zuhilfenahme der Zeitdatensignale kalibriert wird und bei kalibriertem Zeitgeber in einem an einen ersten Unterabschnitt (Ta) des Zeitfensters anschließenden zweiten Unterabschnitt (Tw) des Zeitfensters andere RDS-Funktionen, insbesondere die Prüfung alternativer Senderfrequenzen oder ein Suchlauf, durchgeführt werden. Insbesondere wird anhand des Zeitgebers ein erster Zeitdauerwert zwischen dem Empfang von zwei Zeitdatensignalen ermittelt und der erste Zeitdauerwert mit einem erwarteten Zeitdauerwert verglichen. Weiterhin wird aus dem Vergleich ein Kalibrierungsfaktor für den internen Zeitgeber bestimmt und der interne Zeitgeber mit dem Kalibrierungsfaktor kalibriert.

Bei dem in Abständen empfangenen Zeitdatensignal handelt es sich insbesondere um das RDS-CT-Signal eines RDS-Datensenders, mit dem eine Datums- und Zeitcodierung übertragen wird. Dieses CT-Signal wird von den Rundfunkanstalten periodisch ausgesendet, wobei nach der gegenwärtig gültigen Norm ein Minutentakt vorgesehen ist. Bei dem erfindungsgemäßen Verfahren ist nun vorgesehen, zunächst einen ersten Zeitdauerwert anhand des internen Zeitgebersignals des Rundfunkempfängers zu bestimmen, wobei der erste Zeitdauerwert der von dem Zeitgeber gemessenen Zeitdauer zwischen dem Empfang von zwei CT-Signalen entspricht. Der so ermittelte Zeitdauerwert wird nunmehr mit einem erwarteten Zeitdauerwert verglichen, wodurch die Abweichung des internen Zeitgebers von den externen Zeitdatensignalen ermittelt werden kann. Diese externen Zeitdatensignale (CT-Signale) sind maßgeblich für die Einteilung der Zeitfenster für den Empfang von TMC-Meldungen. Über den beschriebenen Vergleich wird ein Kalibrierungsfaktor für den internen Zeitgeber bestimmt, und der interne Zeitgeber wird mit diesem Kalibrierungsfaktor kalibriert. Somit wird sichergestellt, dass auch in dem Zeitraum zwischen dem Empfang von zwei externen CT-Signalen der interne Zeitgeber mit den Zeitvorgaben des RDS-Senders korreliert ist. Vorteilhafterweise wird der interne Zeitgeber zusätzlich periodisch mit dem externen CT-Signal synchronisiert.

Insbesondere kann der erwartete Zeitdauerwert aus der Differenz der beiden empfangenen CT-Zeitcodes ermittelt werden. in einer alternativen Ausführungsform kann es sich jedoch bei dem erwarteten Zeitdauerwert um einen abgespeicherten Wert handeln.

In einer ersten Ausführungsform ist vorgesehen, dass zwei unmittelbar aufeinander folgende Zeitdatensignale (CT-Signale) zur Bestimmung des Kalibrierungsfaktors genutzt werden. Diese Ausführungsform ist besonders einfach realisierbar, da direkt zwei aufeinander folgende Zeitdatensignale zum Einsatz kommen. Ein gewisser Nachteil besteht jedoch darin, dass die Zeitdauer zwischen zwei aufeinander folgenden CT-Signalen mit einer Minute relativ gering ist. Hierdurch ist die Genauigkeit des ermittelten Kalibrierungsfaktors begrenzt. In einer anderen Ausführungsform ist daher vorgesehen, zwei nicht unmittelbar aufeinander folgende Zeitdatensignale zur Bestimmung des Kalibrierungsfaktors zu benutzen. Hierdurch kann ein größerer Zeitraum für die Bestimmung des Kalibrierungsfaktors gewählt und somit dessen Genauigkeit erhöht werden. Hierbei kann insbesondere in Schritten von jeweils einer Minute frei gewählt werden, über welche Zeitdauer die Zeitmessung zur Bestimmung des Kalibrierungsfaktors erfolgen soll. Allgemein ist die Bestimmung des Kalibrierungsfaktors umso genauer je länger die zugrunde gelegte Zeitdauer ist.

In einer weiteren Ausführungsform ist vorgesehen, dass der Kalibrierungsfaktor periodisch neu ermittelt wird. Im Extremfall kann dabei jede Zeitdauer zwischen zwei aufeinander folgenden CT-Signalen zur Bestimmung eines neuen Kalibrierungsfaktors genutzt werden. In praktischen Fällen wird dies in der Regel jedoch nicht erforderlich sein, da Änderungen der Genauigkeit des internen Zeitgebers, beispielsweise auf Grund von Temperaturänderungen, eher langsam erfolgen.

Die zweite Aufgabe wird durch einen gattungsgemäßen Rundfunkempfänger erlöst, der erfindungsgemäß Mittel zur Durchführung des erfindungsgemäßen Verfahrens enthält. Vorzugsweise weist der Rundfunkempfänger mindesten zwei Tuner auf, so dass ein Tuner für den Empfang von TMC-Daten und die Prüfung alternativer Sendefrequenzen eingesetzt werden kann, während ein weiterer Tuner für den Empfang des Rundfunkprogramms vorgesehen ist. Somit werden kurzzeitige Unterbrechungen des Rundfunkempfangs zur Prüfung von Alternativfrequenzen vermieden.

Die Erfindung wird nachfolgend anhand eines Ausführungsbeispiels und der Zeichnung näher beschrieben. Es zeigen:
- Figur 1: ein Blockschaltbild eines Rundfunkempfängers mit zwei Tunern,
- Figur 2: die zur Durchführung des erfindungsgemäßen Verfahrens wesentlichen Komponenten eines Rundfunkempfängers,
- Figur 3: ein Verfahrensablauf zur Bestimmung des Kalibrierungsfaktors,
- Figur 4: ein Verfahrensablauf zur Kalibrierung des internen Taktgebers,
- Figur 5: ein Zeitdiagramm im TMC-Enhanced-Mode.

Figur 1 zeit ein vereinfachtes Blockschaltbild eines Rundfunkempfängers, insbesondere eines Autoradios, mit zwei Tunern, nämlich einem Audio-Tuner 1 und einem Daten-Tuner 2. Die Tuner 1, 2 erhalten ihre Eingangsignale von einer Antenne 3. Beide Tuner 1, 2 generieren jeweils ein Multiplex-Signal MPX. Das MPX-Signal des Daten-Tuners 2 wird einem RDS-Decoder 5 zugeführt. Der hier als RDS-Decoder 5 bezeichnete Baustein kann insbesondere ein bekannter Pre-Processor, beispielsweise des Typs SAA6588, sein, der weitere Aufgaben übernimmt. Das Ausgangssignal des Audio-Tuners 1 wird einem Sound-Processor 6 zugeführt, der auch Eingangssignale von weiteren Audio-Quellen wie beispielsweise einem CD-Spieler, einem Kassettenabspielgerät oder einem Telefon erhält. Die von dem Sound-Processor 6 generierten Audio-Signale werden einem Verstärker 7 zugeführt, der sie verstärkt an Lautsprecher 8 weiterleitet, über die die Audio-Signale ausgegeben werden.

Die Ausgangssignale des RDS-Decoders 5 werden einer zentralen Steuereinheit 9 zugeführt, die die Aufbereitung der RDS-Informationen übernimmt. Die Steuereinheit 9 ist weiterhin mit nicht näher dargestellten Ein-/Ausgabeeinheiten (z. B. Tastatur, Display) verbunden. Ein solcher Rundfunkempfänger ist bekannt, und die Einzelkomponenten können mit Standardbauteilen aufgebaut werden.

Der Daten-Tuner 2 kann auch in einem separaten Zusatzgerät untergebracht sein, das beispielsweise als Nachrüstgerät erworben und mit dem eigentlichen Autoradio (für Audiobetrieb), das selbst den Audio-Tuner 1 aufweist, verbunden wird. Ein solches Zusatzgerät mit Daten-Tuner 2 ist somit ebenfalls ein Rundfunkempfänger, in dem die Kalibrierung eines internen Zeitgebers durchgeführt werden kann.

Nachfolgend wird das erfindungsgemäße Verfahren und der erfindungsgemäße Rundfunkempfänger im Wesentlichen in Zusammenhang mit einem Daten-Tuner 2 erläutert. Bei einem Rundfunkempfänger mit nur einem Tuner kann der dann einzige Tuner insbesondere als Daten-Tuner 2 arbeiten, wenn keine Audiowiedergabe erfolgt oder eine andere Audioquelle (CD, Kassette oder dergleichen) wiedergegeben wird. Der einzige Tuner kann dann zur Ausführung aller im Weiteren beschriebenen Funktionen benutzt werden, wie der Daten-Tuner 2 des Zwei-Tuner-Empfängers nach Figur 1.

In Figur 2 sind der Daten-Tuner 2, der RDS-Decoder 5 und die zentrale Steuereinheit 9 näher dargestellt. Das von der Antenne 3 empfangene Signal wird dem Daten-Tuner 2 zugeführt, der den RDS-Decoder 5 mit dem Multiplex-Signal MPX versorgt. Von dem RDS-Decoder 5 werden ein RDS-Takt-Signal und RDS-Daten-Signale einer Ein-/Ausgabeschnittstelle 10 der zentralen Steuereinheit 9 zugeführt. Die Ein-/Ausgabeschnittstelle 10 ist mit einer CPU 11 verbunden. Die CPU 11 erhält somit die RDS-Daten und kann diese auswerten. Zu den der CPU 11 zugeführten RDS-Daten gehört unter anderem das CT-Signal, das eine Datums- und Zeitcodierung enthält, die insbesondere im Minutentakt empfangen wird.

Die CPU 11 ist mit einem Arbeitsspeicher 12 und einem Permanentspeicher 13 verbunden. Weiterhin ist die CPU 11 mit einem Zeitgeberregister 14 verbunden, das seinerseits Signale von einem Oszillator 15 erhält. Der Oszillator 15 bildet mit Teilen der zentralen Steuereinheit 9 einen internen Zeitgeber. Hierzu werden die periodischen Takt-Signale des Oszillators 15 in dem Zeitgeberregister 14 abgelegt und können von der CPU 11 gemäß einem vorgegebenen Algorithmus in Zeitsignale umgerechnet werden. Das erfindungsgemäße Verfahren ist im Wesentlichen in Form eines Programms in der zentralen Steuereinheit umgesetzt.

Figur 3 zeigt einen Verfahrensablauf zur Bestimmung des Kalibrierungsfaktors innerhalb des erfindungsgemäßen Verfahrens. Der Programmablauf startet in Schritt S1. In Schritt S2 wird nachfolgend geprüft, ob ein RDS-CT-Signal empfangen wurde, das die Zeit- und Datumscodierung nach der RDS-Norm enthält. Ist dies nicht der Fall, so wird mit Schritt S3 eine Warteschleife durchlaufen. Wurde ein RDS-CT-Signal empfangen, so wird anschließend in Schritt S4 das interne Zeitgeberregister 14, das mit dem internen Oszillator 15 verbunden ist, ausgelesen, und der ausgelesene Wert wird im Arbeitsspeicher 12 abgelegt. Anschließend wird in Schritt S5 erneut geprüft, ob ein weiteres RDS-CT-Signal empfangen wurde. Ist dies nicht der Fall, so wird wiederum über den Schritt S6 eine Warteschleife durchlaufen. Wird ein weiteres RDS-CT-Signal empfangen, so wird in Schritt S7 der aktuelle Wert des Zeitgeberregisters 14 ausgelesen und im Arbeitsspeicher 12 abgespeichert. Anschließend wird in Schritt S8 der zuvor im Schritt S4 in den Arbeitsspeicher abgelegte Zeitgeberregisterwert zurückgeholt.

In Schritt S9 wird aus den beiden in den Schritten S4 und S8 ausgelesenen Zeitgeberregisterwerten eine Differenz gebildet, die einen ersten Zeitdauerwert darstellt. Dieser erste Zeitdauerwert entspricht der Zeitdauer zwischen zwei empfangenen RDS-CT-Signalen, wie sie durch den internen Zeitgeber bestimmt wurde. In Schritt S10 wird anschließend der erwartete Zeitdauerwert zwischen dem Empfang der beiden RDS-CT-Signale in den Schritten S2 und S5 bestimmt. Hierzu kann ein fest vorgegebener Wert für die Dauer zwischen zwei empfangenen RDS-CT-Signalen von einer Minute oder einem vielfachen von einer Minute vorgegeben sein, oder dieser erwartete Wert kann direkt aus den empfangenen RDS-CT-Signalen gemäß Schritt S2 und S5 berechnet werden, wenn diese ebenfalls im Arbeitsspeicher abgelegt werden.

In Schritt S11 wird der Kalibrierungsfaktor bestimmt, indem eine Division des in Schritt S9 bestimmten Zeitdauerwertes und des in Schritt S10 bestimmten erwarteten Zeitdauerwertes vorgenommen wird. Hierbei ergibt sich ein Kalibrierungsfaktor, der im Arbeitsspeicher 12 abgelegt wird.

Figur 4 zeigt den Verfahrensablauf zur Kalibrierung des internen Zeitgebers. Das Verfahren startet in Schritt S20. anschließend wird in Schritt S21 der aktuelle Wert des Zeitgeberregisters 14 ausgelesen und im Arbeitsspeicher 12 abgespeichert. Anschließend wird in Schritt S22 der ausgelesene Zeitgeberwert über eine vorgegebene Konversionsformel in Stunden, Minuten und Sekunden umgerechnet. In Schritt S23 wird der mit dem in Figur 3 beschriebenen Verfahren bestimmte Kalibrierungsfaktor aus dem Arbeitsspeicher 12 ausgelesen, und die in Schritt S22 bestimmte Zeit wird mit dem Kalibrierungsfaktor korrigiert. Hierdurch wird unabhängig von der Genauigkeit des Oszillators 15 eine hohe Genauigkeit der intern ermittelten Zeit erreicht. Insbesondere ist die inter ermittelte Zeit stets mit der Zeit gemäß dem RDS-CT-Signal korreliert, auch wenn dieses nicht empfangen wird.

Anwendung findet das Verfahren zum Kalibrieren des internen Zeitgebers bei Verfahren bzw. Rundfunkempfängern zum Empfang von RDS-TMC-Daten im so genannten TMC-Enhanced-Mode. Im Enhanced-Mode wird die Zeitdauer zwischen dem Empfang von zwei CT-Signalen CT1 bzw. CT2, die einer Minute entspricht, in gleich lange Zeitabschnitte eingeteilt. Im in Figur 3a dargestellten Beispiel sind sechs Zeitabschnitte A, B, C, D, E und F vorgesehen. Jeder dieser Zeitabschnitte ist wiederum in Unterabschnitte Ta und Tw aufgeteilt, denen einmalig ein Verzögerungsabschnitt Td vorangestellt sein kann (Fig. 5b). Alle nach dem TMC-Standard übermittelten Verkehrsinformationen sollten innerhalb eines Zeitabschnittes Ta beginnen. Sie können jedoch außerhalb des Zeitabschnittes Ta beendet werden.

Liegen bei Beginn des Zeitabschnittes Tw keine Verkehrsdaten vor, bzw. wurde die Übertragung von Verkehrsdaten innerhalb des Zeitabschnittes Tw beendet, so können anschließend bis zum Beginn des neuen Zeitabschnittes Ta im Zeitabschnitt B alternative Sendefrequenzen geprüft werden, ohne dass die Gefahr besteht Verkehrsdaten zu verpassen. Weitere Funktionen, die innerhalb Tw durchgeführt werden können, sind insbesondere auch ein Suchlauf über das gesamte UKW-Frequenzband, eine nicht auf eine Senderkette beschränkte Suche nach Verkehrsinformationen ("customer TA") und ähnliches.

Aus den gezeigten Zeitabläufen ist ersichtlich, dass der Beginn des Zeitabschnittes Ta im Rundfunkempfänger sehr genau bestimmt werden muss. Dies erfordert eine hohe Präzision des internen Zeitgebers des Rundfunkempfängers, die mit dem erfindungsgemäßen Verfahren erreicht wird, das eine dauerhafte Korrelation des internen Zeitgebers mit dem externen RDS-Zeitcode sicherstellt.

## Patentansprüche

1. Verfahren zum Betreiben eines RDS-TMC-Rundfunkempfängers, der einen Tuner (2), einen mit dem Tuner (2) verbundenen RDS-Decoder (5), einen Zeitgeber sowie eine zentrale Steuereinheit (9) aufweist, die von dem RDS-Decoder (5) RDS-TMC-Daten und periodisch Zeitdatensignale (CT1, CT2) erhält, mit denen der Zeitgeber von der zentralen Steuereinheit (9) synchronisiert wird, wobei von der Steuereinheit (9) unter Einbeziehung des Zeitgebersignals Zeitfenster (A-F) zwischen zwei aufeinander folgenden Zeitdatensignalen (CT1, CT2) festgelegt werden, innerhalb derer der Rundfunkempfänger zum Empfang von neuen RDS-TMC-Daten bereit ist, **dadurch gekennzeichnet, dass** der Zeitgeber zusätzlich unter Zuhilfenahme der Zeitdatensignale (CT1, CT2) kalibriert wird und bei kalibriertem Zeitgeber in einem an einen ersten Unterabschnitt (Ta) des Zeitfensters anschließenden zweiten Unterabschnitt (Tw) des Zeitfensters andere RDS-Funktionen, insbesondere die Prüfung alternativer Senderfrequenzen oder ein Suchlauf, durchgeführt werden.

2. Verfahren nach Anspruch 1, **dadurch gekennzeichnet, dass** anhand des Zeitgebers ein erster Zeitdauerwert zwischen dem Empfang von zwei Zeitdatensignalen ermittelt wird und der erste Zeitdauerwert mit einem erwarteten Zeitdauerwert verglichen wird, aus dem Vergleich ein Kalibrierungsfaktor für den internen Zeitgeber bestimmt wird und der interne Zeitgeber mit dem Kalibrierungsfaktor kalibriert wird.

3. Verfahren nach Anspruch 2, **dadurch gekenn**z e i c h n e t , dass der erwartete Zeitdauerwert aus zwei externen Zeitdatensignalen ermittelt wird.

4. Verfahren nach einem der vorhergehenden Ansprüche, **dadurch gekennzeichnet, dass** der interne Zeitgeber zusätzlich periodisch mit dem externen Zeitdatensignal (CT1, CT2) synchronisiert wird.

5. Verfahren nach einem der vorhergehenden Ansprüche, **dadurch gekennzeichnet, dass** es sich bei dem in Abständen empfangenen Zeitdatensignal (CT1, CT2) um das RDS-CT-Signal eines RDS-Datensenders handelt.

6. Verfahren nach einem der vorhergehenden Ansprüche, **dadurch gekennzeichnet, dass** das Zeitdatensignal (CT1, CT2) periodisch, insbesondere im Minutentakt, empfangen wird.

7. Verfahren nach einem der vorhergehenden Ansprüche, **dadurch gekennzeichnet, dass** zwei unmittelbar aufeinander folgende Zeitdatensignale (CT1, CT2) zur Bestimmung des Kalibrierungsfaktors benutzt werden.

8. Verfahren nach einem der vorhergehenden Ansprüche, **dadurch gekennzeichnet, dass** zwei nicht unmittelbar aufeinander folgende Zeitdatensignale (CT1, CT2) zur Bestimmung des Kalibrierungsfaktors benutzt werden.

9. Verfahren nach einem der vorhergehenden Ansprüche, **dadurch gekennzeichnet, dass** der Kalibrierungsfaktor periodisch neu ermittelt wird.

10. Verfahren nach einem der vorhergehenden Ansprüche, **dadurch gekennzeichnet, dass** der Rundfunkempfänger mindesten zwei Tuner (1, 2) aufweist, wobei einer der Tuner zum Empfang von RDS-TMC-Daten sowie zur Prüfung einer Empfangsqualität auf alternativen Empfangsfrequenzen vorgesehen ist.

11. Rundfunkempfänger für den Empfang von RDS-TMC-Daten, der einen Tuner (2), einen mit dem Tuner (2) verbundenen RDS-Decoder (5), einen Zeitgeber sowie eine zentrale Steuereinheit (9) aufweist, die mit dem RDS-Decoder (5) verbunden ist, wobei der Zeitgeber von der zentralen Steuereinheit (9) mit RDS-Zeitdatensignalen (CT) synchronisierbar ist und von der Steuereinheit (9) unter Einbeziehung des Zeitgebersignals Zeitfenster (Ta) festlegbar sind, innerhalb derer der Rundfunkempfänger zum Empfang von RDS-TMC-Daten bereit ist, **dadurch gekennzeichnet, dass** der Rundfunkempfänger Mittel zur Durchführung eines Verfahrens nach einem der vorhergehenden Ansprüche enthält.

12. Rundfunkempfänger nach Anspruch 11, **dadurch gekennzeichnet, dass** der Rundfunkempfänger mindestens zwei Tuner (1, 2) aufweist.

13. Rundfunkempfänger nach Anspruch 12, **dadurch gekennzeichnet, dass** der erste Tuner (Audio-Tuner 1) zum Empfang eines Rundfunkprogramms und der zweite Tuner (Data-Tuner 2) zum Empfang von RDS-TMC-Daten sowie zur Prüfung einer Empfangsqualität auf alternativen Empfangsfrequenzen vorgesehen ist.

14. Rundfunkempfänger nach einem der vorhergehenden Ansprüche, **dadurch gekennzeichnet, dass** der zweite Tuner (Data-Tuner 2) in einem separaten Zusatzgerät enthalten ist.

15. Rundfunkempfänger nach Anspruch 13, **dadurch gekennzeichnet, dass** der Rundfunkempfänger als separates Zusatzgerät für einen weiteren Rundfunkempfänger ausgelegt ist, der einen Audio-Tuner (1) enthält.

## Claims

1. Method for operating an RDS-TMC-broadcast radio receiver which has a tuner (2), an RDS decoder (5) connected to the tuner (2), a timer and also a central control unit (9) which receives from the RDS decoder (5) RDS-TMC data and, periodically, time data signals (CT1, CT2) which the central control unit (9) uses to synchronize the timer, where the control unit (9) stipulates time windows (A-F), by including the timer signal, between two successive time data signals (CT1, CT2), within which the broadcast radio receiver is ready to receive new RDS-TMC data, **characterized in that** the timer is additionally calibrated using the time data signals (CT1, CT2), and when the timer has been calibrated other RDS functions, particularly the check for alternative station frequencies or a search, are performed in a second subsection (Tw) of the time window which follows a first subsection (Ta) of the time window.

2. Method according to Claim 1, **characterized in that** the timer is used to ascertain a first time period value between reception of two time data signals, and the first time period value is compared with an expected time period value, a calibration factor for the internal timer is determined from the comparison, and the internal timer is calibrated with the calibration factor.

3. Method according to Claim 2, **characterized in that** the expected time period value is ascertained from two external time data signals.

4. Method according to one of the preceding claims, **characterized in that** the internal timer is additionally synchronized periodically with the external time data signal (CT1, CT2).

5. Method according to one of the preceding claims, **characterized in that** the time data signal (CT1, CT2) received at intervals is the RDS-CT signal from an RDS data transmitter.

6. Method according to one of the preceding claims, **characterized in that** the time data signal (CT1, CT2) is received periodically, particularly once every minute.

7. Method according to one of the preceding claims, **characterized in that** two immediately successive time data signals (CT1, CT2) are used for determining the calibration factor.

8. Method according to one of the preceding claims, **characterized in that** two non-immediately successive time data signals (CT1, CT2) are used for determining the calibration factor.

9. Method according to one of the preceding claims, **characterized in that** the calibration factor is periodically reascertained.

10. Method according to one of the preceding claims, **characterized in that** the broadcast radio receiver has at least two tuners (1, 2), with one of the tuners being provided for receiving RDS-TMC data and for checking a reception quality on alternative reception frequencies.

11. Broadcast radio receiver for receiving RDS-TMC data, which has a tuner (2), an RDS decoder (5) connected to the tuner (2), a timer and also a central control unit (9) which is connected to the RDS decoder (5), the timer being able to be synchronized with RDS time data signals (CT) by the central control unit (9), and the control unit (9) being able to stipulate time windows (Ta), by including the timer signal, within which the broadcast radio receiver is ready to receiver RDS-TMC data, **characterized in that** the broadcast radio receiver contains means for carrying out a method according to one of the preceding claims.

12. Broadcast radio receiver according to Claim 11, **characterized in that** the broadcast radio receiver has at least two tuners (1, 2).

13. Broadcast radio receiver according to Claim 12, **characterized in that** the first tuner (audio tuner 1) is provided for receiving a broadcast radio programme and the second tuner (data tuner 2) is provided for receiving RDS-TMC data and also for checking a reception quality on alternative reception frequencies.

14. Broadcast radio receiver according to one of the preceding claims, **characterized in that** the second tuner (data tuner 2) is held in a separate supplementary device.

15. Broadcast radio receiver according to Claim 13, **characterized in that** the broadcast radio receiver is in the form of a separate supplementary device for a further broadcast radio receiver which contains an audio tuner (1).

## Revendications

1. Procédé permettant d'exploiter un récepteur de radiodiffusion RDS-TMC qui comporte un bloc d'accord (2), un décodeur RDS (5) relié au bloc d'accord (2), un générateur d'horloge, ainsi qu'une unité centrale de commande (9) qui reçoit du décodeur RDS (5) des données RDS-TMC et, périodiquement, des signaux de données horaires (CT1, CT2), avec lesquels le générateur d'horloge est synchronisé par l'unité centrale de commande (9), où l'unité de commande (9) définit, en tenant compte du signal de l'horloge, des fenêtres de temps (A - F) entre deux signaux de données horaires (CT1, CT2) qui se suivent pendant lesquelles le récepteur de radiodiffusion est prêt à recevoir de nouvelles données RDS-TMC, **caractérisé en ce** q u e le générateur d'horloge est, en supplément, calibré en faisant appel aux signaux de données horaires (CT1, CT2) et, sous générateur d'horloge calibré, d'autres fonctions RDS, notamment le test de fréquences d'émission de rechange ou un processus de recherche, sont exécutées pendant une deuxième tranche (Tw) de la fenêtre de temps suivant la première tranche (Ta) de la fenêtre de temps.

2. Procédé selon la revendication 1 **caractérisé en** c e que, à l'aide du générateur d'horloge, une première valeur de laps de temps entre la réception de deux signaux de données horaires est déterminée et la première valeur de laps de temps est comparée à une valeur de laps de temps escomptée, et, à partir de la comparaison, un facteur de calibrage pour le générateur d'horloge interne est déterminé et le générateur d'horloge interne est calibré avec le facteur de calibrage.

3. Procédé selon la revendication 2 **caractérisé en ce que** la valeur de laps de temps escomptée est déterminée à partir de deux signaux externes de données horaires.

4. Procédé selon l'une des revendications précédentes **caractérisé en ceque** le générateur d'horloge interne est, en supplément, périodiquement synchronisé avec le signal externe de données horaires (CT1, CT2).

5. Procédé selon l'une des revendications précédentes **caractérisé en ce que** le signal de données horaires (CT1, CT2) reçu périodiquement est le signal RDS-CT d'un émetteur RDS de données.

6. Procédé selon l'une des revendications précédentes **caractérisé en ce que** le signal de données horaires (CT1, CT2) est reçu périodiquement, notamment suivant une cadence d'une minute.

7. Procédé selon l'une des revendications précédentes **caractérisé en ce que** deux signaux de données horaires (CT1, CT2) qui se suivent directement sont utilisés pour déterminer le facteur de calibrage.

8. Procédé selon l'une des revendications précédentes **caractérisé en ce que** deux signaux de données horaires (CT1, CT2) qui ne se suivent pas directement sont utilisés pour déterminer le facteur de calibrage.

9. Procédé selon l'une des revendications précédentes **caractérisé en ce que** le facteur de calibrage est périodiquement déterminé une nouvelle fois.

10. Procédé selon l'une des revendications précédentes **caractérisé en ce que** le récepteur de radiodiffusion comporte au moins deux blocs d'accord (1, 2), l'un des blocs d'accord étant prévu pour la réception de données RDS-TMC, ainsi que pour le contrôle de la qualité de réception sur des fréquences de rechange.

11. Récepteur de radiodiffusion destiné à la réception de données RDS-TMC, qui comporte un bloc d'accord (2), un décodeur RDS (5) relié au bloc d'accord (2), un générateur d'horloge, ainsi qu'une unité centrale de commande (9), qui est reliée au décodeur RDS (5), où le générateur d'horloge peut être synchronisé par l'unité centrale de commande (9) avec des signaux RDS de données horaires (CT) et où, en tenant compte du signal du générateur d'horloge, l'unité centrale de commande (9) peut définir des fenêtres de temps (Ta) à l'intérieur desquelles le récepteur de radiodiffusion est prêt pour la réception de données RDS-TMC, **caractérisé en ce que** le récepteur de radiodiffusion renferme des moyens destinés à l'exécution du procédé selon l'une des revendications précédentes.

12. Récepteur de radiodiffusion selon la revendication 11 **caractérisé en ce que** le récepteur de radiodiffusion comporte au moins deux blocs d'accord (1, 2).

13. Récepteur de radiodiffusion selon la revendication 12 **caractérisé en ce que** le premier bloc d'accord (bloc d'accord 1 pour le son) est prévu pour la réception d'un programme de radiodiffusion et le deuxième bloc d'accord (bloc d'accord 2 pour les données), pour la réception de données RDS-TMC, ainsi que pour le contrôle de la qualité de réception sur des fréquences de rechange.

14. Récepteur de radiodiffusion selon l'une des revendications précédentes **caractérisé en ce que** le deuxième bloc d'accord (bloc d'accord 2 pour les données) est logé dans un appareil supplémentaire séparé.

15. Récepteur de radiodiffusion selon la revendication 13 **caractérisé en ce que** le récepteur de radiodiffusion est configuré comme appareil supplémentaire séparé pour un autre récepteur de radiodiffusion qui renferme un bloc d'accord (1) pour le son.
